# EUROPÄISCHE PATENTSCHRIFT

(11) **EP 2 892 799 B1**
(45) Veröffentlichungstag und Bekanntmachung des Hinweises auf die Patenterteilung: **13.06.2018**
(21) Anmeldenummer: 13801976.5
(22) Anmeldetag: 04.09.2013
(51) Int. Cl.: A63G 31/00

(54) **SCHIFF, INSBESONDERE KREUZFAHRTSCHIFF**
SHIP, ESPECIALLY CRUISE SHIP
BATEAU, NOTAMMENT BATEAU DE CROISIÈRE

(30) Priorität: 08.09.2012 DE 102012017853
(43) Veröffentlichungstag der Anmeldung: 15.07.2015
(73) Patentinhaber: MEYER WERFT GmbH & Co. KG, 26871 Papenburg (DE)
(72) Erfinder: KRUG, Tim, 26789 Leer (DE)
(74) Vertreter: Siekmann, Gunnar
(86) Internationale Anmeldenummer: PCT/DE2013/000500
(87) Internationale Veröffentlichungsnummer: WO 2014/036987

(56) Entgegenhaltungen:
- CN-A- 86 105 947
- DD-A5- 202 411
- DE-A1- 19 901 053
- DE-U1-202005 021 913
- FR-A1- 2 843 940
- JP-U- S6 095 398

## Beschreibung

Die Erfindung betrifft ein Schiff, insbesondere ein Kreuzfahrtschiff, das mindestens ein Wetterdeck und an das Wetterdeck angrenzende Aufbauten mit mindestens Kabinen aufweist, wobei auf dem Schiff ein vertikal ausgerichteter Windtunnel vorgesehen ist, in dem durch einen aufwärts gerichteten Luftstrom ein Fallschirmsprung und/oder ein Flugerlebnis simulierbar ist, wobei der Windtunnel auf dem Wetterdeck vorgesehen ist.

Derartige Kreuzfahrtschiffe sind bekannt. Ein gattungsgemäßes Schiff ist aus der DE 10 2008 061 478 A1 bekannt. Die Schiffe weisen eine Vielzahl von offenen Decks auf, die nicht überdacht sind und in dieser Anmeldung als Wetterdeck bezeichnet werden. Derartige Wetterdecks können auf verschiedenen Ebenen des Schiffs verteilt sein und können aus über die Breite des Schiffs durchgängigen Abschnitten bestehen oder so wie hier, aus einem Wetterdeck, an das weitere Aufbauten angrenzen. Diese Aufbauten können sich über mehrere Decks nach oben erstrecken und Kabinen, Restaurants oder andere Funktionsbereiche des Schiffs aufnehmen. Auf modernen Schiffen, insbesondere Kreuzfahrtschiffen, sind üblicherweise auf dem Wetterdeck oder den verschiedenen Wetterdecks des Schiffs eine Reihe von Freizeiteinrichtungen angeordnet. Dies beinhaltet Pools, Sonnenbereiche, Tennisfelder, Basketballfelder und/oder Laufstrecken. Freizeiteinrichtungen aller Art sind für sich bekannt. So ist beispielsweise ein Windkanalfreifallsimulator aus der DE 20 2005 021 913 U1 bekannt. Dieser kann auf einem Kreuzfahrtschiff angeordnet sein.

Der Erfindung liegt die Aufgabe zu Grunde, auf einem Schiff, insbesondere einem Kreuzfahrtschiff, eine Freizeitattraktion zu integrieren.

Die Lösung dieser Aufgabe erfolgt mit einem Schiff mit den Merkmalen des Patentanspruchs 1. Vorteilhafte Ausgestaltungen der Erfindung sind in den Unteransprüchen angegeben.

Bei einem Schiff, insbesondere einem Kreuzfahrtschiff, das mindestens ein Wetterdeck und an das Wetterdeck angrenzende Aufbauten mit mindestens Kabinen aufweist, wobei auf dem Schiff ein vertikal ausgerichteter Windtunnel vorgesehen ist, in dem durch einen aufwärts gerichteten Luftstrom ein Fallschirmsprung und/oder ein Flugerlebnis simulierbar ist, wobei der Windtunnel auf dem Wetterdeck vorgesehen ist, ist erfindungswesentlich vorgesehen, dass die aus dem Windtunnel im oberen Endbereich ausströmende Luft durch einen baulich in die an das Wetterdeck angrenzenden Aufbauten integrierten Zirkulationskanal zurückgeführt wird. Auf diese Weise lässt sich eine besondere Attraktion, nämlich ein grundsätzlich bekannter Windtunnel, der auch als "Skydiver" bekannt ist, auf einem Kreuzfahrtschiff integrieren. Unter dem Wetterdeck wird dabei eine freie, offene Decksfläche verstanden. Auf dieser ist der Windtunnel platziert. Der Windtunnel ist freistehend. Der Windtunnel ist bevorzugt aus einem durchsichtigen Material erbaut, so dass von dem Wetterdeck aus ein Blick in den Windtunnel möglich ist und umgekehrt auch die Person, die in dem Windtunnel ist, einen freien Blick aus dem Windtunnel heraus über das Wetterdeck und im Idealfall über das Schiff hinaus auf das Meer hat.

Bevorzugt erstreckt sich der Zirkulationskanal von dem in den angrenzenden Aufbauten integrierten Abschnitt horizontal unter dem Wetterdeck zum Windtunnel. Weiterhin erstreckt sich der Zirkulationskanal bevorzugt vom Windtunnel horizontal in einem oberen Abschnitt zu den angrenzenden Aufbauten. Dabei ist der obere Abschnitt in einer bevorzugten Ausgestaltung der Erfindung mit den angrenzenden Aufbauten in einer durchgehenden oberen Abschlusslinie ausgebildet. Für den Betrachter ergibt sich durch diese Ausgestaltung ein freistehender Windtunnel auf dem Wetterdeck und der Zirkulationskanal wird als solcher nicht wahrgenommen, da dieser in einem unteren Abschnitt unterhalb des Wetterdecks ist und in der vertikalen Rückführung in die seitlichen Aufbauten integriert ist. Sichtbar ist vom Wetterdeck aus nur der horizontale Abschnitt des Zirkulationskanals, der sich vom oberen Ende des Windtunnels zu den Aufbauten erstreckt. Dieser ist jedoch durch die Angleichung der oberen Abschlusslinie bevorzugt optisch in die Aufbauten integriert und wird daher nicht als störendes Element wahrgenommen.

In einer bevorzugten Ausführungsform erstreckt sich der Zirkulationskanal vom Windtunnel zu zwei Seiten. Der Zirkulationskanal ist bevorzugt spiegelsymetrisch zur Schiffslängsachse ausgebildet. Bevorzugt ist daher der Windtunnel mittig zwischen zwei Aufbauten angeordnet und der Zirkulationskanal erstreckt sich ausgehend vom Windtunnel zu zwei verschiedenen Aufbauten und wird durch diese rückgeführt. Denkbar ist es jedoch auch, dass der Zirkulationskanal nur zu einer Seite ausgebildet ist. Grundsätzlich kann der Windtunnel an nahezu beliebigen Positionen des Schiffs angeordnet sein. Beispielsweise kann der Windtunnel auch an einem zentralen Platz des Schiffs oder an einer Seite des Schiffs angeordnet sein. In einer bevorzugten Ausgestaltung ist der Windtunnel in einem Eckbereich des Hecks angeordnet und der Zirkulationskanal ist einseitig an der Schiffseite ausgebildet.

Der Windtunnel ist bevorzugt auf der Längsachse und auch bevorzugt im Heckbereich des Schiffs angeordnet. In einer bevorzugten Ausgestaltung der Erfindung ist daher der Windtunnel freistehend auf der Schiffslängsachse im Heckbereich angeordnet. Die in dem Windtunnel befindliche Person hat daher einen Blick über das Heck des Schiffs hinaus auf das Meer. Der Abstand des Windtunnels zum Heck des Schiffs ist bevorzugt kleiner als der Abstand des Windtunnels zu den Aufbauten. Die seitlichen Aufbauten, insbesondere die im Heckbereich, weisen mindestens Kabinen und den Zirkulationskanal auf. Bevorzugt ist außerdem in diesen Aufbauten noch mindestens ein Treppenhaus vorgesehen. Der Windtunnel erstreckt sich bevorzugt über mindestens drei Decks, insbesondere über 4 Decks. Die Aufbauten überragen das Wetterdeck bevorzugt um fünf Decks. Dabei ist der Windtunnel über vier Decks ausgebildet und auf der Ebene des fünften Decks erstreckt sich der horizontale Abschnitt des Zirkulationskanals vom oberen Ende des Windtunnels zu den Aufbauten.

Nachfolgend wird die Erfindung anhand eines in der Zeichnung dargestellten bevorzugten Ausführungsbeispiels weiter erläutert. Im Einzelnen zeigen die schematischen Darstellungen in:
- Fig. 1:: Eine horizontale Schnittansicht des Windtunnels und der angrenzenden Aufbauten;
- Fig. 2:: Eine geschnittene Draufsicht auf den Heckbereich mit dem Windtunnel und den angrenzenden Aufbauten;
- Fig. 3:: Eine Ansicht wie in Fig. 2, in einer etwas anderen Ausführungsform; und
- Fig. 4:: Eine perspektivische Ansicht des Heckbereichs des Schiffs mit dem Windtunnel, den Aufbauten und dem oberen Abschnitt des Zirkulationskanals.

In Fig. 1 ist ein Querschnitt durch den erfindungsgemäß ausgebildeten Teil eines Schiffs 1 dargestellt. Auf einem Wetterdeck 2 befindet sich zentral ein Windtunnel 3, der beidseitig von Aufbauten 4 und 5 umgeben ist. Dargestellt sind hier im Querschnitt die Decks 9, 10, 11, 12, 13, 14 und 15. Das Wetterdeck 2 befindet sich auf der Höhe des Decks 10. Der Windtunnel erstreckt sich in der Höhe über die Decks 10, 11, 12 und 13. Der Zirkulationskanal 16 setzt sich aus drei Abschnitten 6, 7, und 8 zusammen. Der Abschnitt 6 des Zirkulationskanals ist in die Aufbauten 4, 5 integriert und führt die Luft in vertikaler Richtung von oben nach unten. Der Abschnitt 7 des Zirkulationskanals 16 führt die Luft aus dem Windtunnel 3 oben heraus horizontal zu dem Abschnitt 6 des Zirkulationskanals 16. Der Abschnitt 7 des Zirkulationskanals 16 schließt im oberen Bereich bündig mit den Aufbauten 4 und 5 des Schiffs 1 ab. An den vertikalen Abschnitt 6 des Zirkulationskanals 16 schließt sich im unteren Bereich ein horizontaler Abschnitt 8 des Zirkulationskanals 16 an, der unter dem Wetterdeck 2, insbesondere im Deck 9 unterhalb des Wetterdeck 2 auf Deck 10 die zirkulierende Luft von den Aufbauten 4 und 5 zurück zum Windtunnel 3 führt.

In Fig. 2 ist eine geschnittene Draufsicht auf den Heckbereich des Schiffs 1 dargestellt. Der Windtunnel 3 ist freistehend zwischen den Aufbauten 4 und 5 auf dem Wetterdeck 2 angeordnet. Der Windtunnel 3 ist dabei auf der Schiffslängsachse im Heckbereich angeordnet. Mit Abstand zu dem Windtunnel 3 sind das Wetterdeck überragende Aufbauten 4 und 5 vorgesehen. In den Aufbauten 4 und 5 sind die vertikalen Abschnitte 6 des Zirkulationskanals 16 integriert. Weiterhin sind in den Aufbauten Kabinen 17 und Treppenhäuser 18 integriert. Insgesamt ist der Zirkulationskanal, insbesondere der Abschnitt 6 des Zirkulationskanals, in die Aufbauten 4 und 5 integriert und in einer durchgängigen Form aufgenommen. Der Zirkulationskanal erscheint daher nicht als eigenständiges Bauteil, sondern ist strukturell in die Aufbauten 4 und 5 aufgenommen. Dies gilt zumindest für den vertikalen Abschnitt 6 des Zirkulationskanals. Der horizontale Abschnitt 8 des Zirkulationskanals ist ebenfalls nicht wahrnehmbar, da dieser unterhalb des Wetterdecks verläuft. Der obere Abschnitt 7 des Zirkulationskanals wird als die Aufbauten 4 und 5 verbindender Träger oder Röhre wahrgenommen. Der Windtunnel 3 ist näher am Heck des Schiffes als an den Aufbauten 4 und 5. Auf der Skala gibt der Punkt 0, der hier mit 19 bezeichnet ist, das Hecks des Schiffes an. Insbesondere ist der Windtunnel jedoch auch näher an der gedachten Verbindungslinie zwischen den Aufbauten 4 und 5, die rechts neben dem Punkt 19 laufen würde. Dadurch ergibt sich optisch ein besonders guter Blick über das Meer und der Eindruck, dass der Windtunnel 3 besonders nahe zum Wasser angeordnet ist. Die Aufbauten 4 und 5 sind an den Seiten des Schiffs, also steuerbord und backbord angeordnet und liegen mit dem Windtunnel 3 auf einer senkrechten Linie quer zur Schiffslängsachse.

In Fig. 3 ist eine Darstellung ähnlich zu Fig. 2 dargestellt, wobei hier die Aufbauten 4 und 5 in etwas anderer Form dargestellt sind. Gleiche Teile sind mit gleichen Bezugszeichen gekennzeichnet.

In Fig. 4 ist eine perspektivische Ansicht des Heckbereichs 10 dargestellt. Auf dem Wetterdeck 2 ist der Windtunnel 3 angeordnet, der mit geringem Abstand zu den dort dargestellten Aufbauten am Heck angeordnet ist. Der Windtunnel 3 ist mit den seitlichen Aufbauten 4 und 5 verbunden bzw. ist der Zirkulationskanal mit seinen vertikalen Abschnitten 6, dem unteren horizontalen Abschnitt 8 und dem oberen horizontalen Abschnitt 7 in die Aufbauten 4 und 5 integriert. Oberhalb des Windtunnels 3 und oberhalb des horizontalen Abschnitts des Zirkulationskanals verläuft ein durchgängiges Deck auf diesem oberen Abschnitt 7 des Zirkulationskanals und den angrenzenden Aufbauten 4 und 5. Dieses durchgängige Deck ist hier mit der Bezugsziffer 20 bezeichnet.

## Patentansprüche

1. Schiff, insbesondere Kreuzfahrtschiff, das mindestens ein Wetterdeck (2) und an das Wetterdeck (2) angrenzende Aufbauten (4,5) mit mindestens Kabinen (17) aufweist, wobei auf dem Schiff ein vertikal ausgerichteter Windtunnel (3) vorgesehen ist, in dem durch einen aufwärts gerichteten Luftstrom ein Fallschirmsprung und/oder ein Flugerlebnis simulierbar ist, wobei der Windtunnel (3) auf dem Wetterdeck (2) vorgesehen ist,
**dadurch gekennzeichnet,**
**dass** die aus dem Windtunnel (3) im oberen Endbereich ausströmende Luft durch einen baulich in die an das Wetterdeck (2) angrenzenden Aufbauten (4,5) integrierten Zirkulationskanal (6,16) zurückgeführt wird.

2. Schiff nach Anspruch 1, **dadurch gekennzeichnet, dass** sich der Zirkulationskanal (16) von dem in den angrenzenden Aufbauten (4,5) integrierten Abschnitt (6) in einem Abschnitt (8) horizontal zum Windtunnel (3) unter dem Wetterdeck (2) erstreckt.

3. Schiff nach einem der Ansprüche 1 oder 2, **dadurch gekennzeichnet, dass** sich der Zirkulationskanal (16) vom Windtunnel (3) horizontal in einem oberen Abschnitt (7) des Zirkulationskanals (16) zu den angrenzenden Aufbauten (4,5) erstreckt.

4. Schiff nach Anspruch 3, **dadurch gekennzeichnet, dass** der obere Abschnitt (7) des Zirkulationskanals (16) und die angrenzenden Aufbauten (4,5) eine durchgehende obere Abschlusslinie ausbilden.

5. Schiff nach einem der vorhergehenden Ansprüche, **dadurch gekennzeichnet, dass** sich der Zirkulationskanals (16) vom Windtunnel (3) zu zwei Seiten erstreckt.

6. Schiff nach einem der vorhergehenden Ansprüche, **dadurch gekennzeichnet, dass** der Windtunnel (3) im Heckbereich des Schiffs angeordnet ist.

7. Schiff nach Anspruch 6, **dadurch gekennzeichnet, dass** der Abstand des Windtunnels (3) zum Heck des Schiffs kleiner ist als der Abstand des Windtunnels (3) zu den Aufbauten (4,5).

8. Schiff nach einem der vorhergehenden Ansprüche, **dadurch gekennzeichnet, dass** sich der Windtunnel (3) über mindestens drei Decks erstreckt.

9. Schiff nach einem der vorgehenden Ansprüche, **dadurch gekennzeichnet, dass** die Aufbauten (4,5) das Wetterdeck (2) um fünf Decks überragen.

## Claims

1. A ship, especially a cruise ship, which has at least one weather deck (2) and superstructures (4, 5), with at least cabins (17), adjoining the weather deck (2), a vertically oriented wind tunnel (3) being provided on the ship, in which wind tunnel a parachute jump and/or a flying experience can be simulated by means of an upwardly directed air stream, the wind tunnel (3) being provided on the weather deck (2),
**characterised in**
**that** the air exiting the wind tunnel (3) in the upper end region is recirculated through a recirculation duct (6, 16) which is structurally integrated into the superstructures (4, 5) adjoining the weather deck (2).

2. The ship according to claim 1, **characterised in that** the recirculation duct (16) extends horizontally from the section (6) integrated in the adjoining superstructures (4, 5) to the wind tunnel (3) in a section (8) under the weather deck (2).

3. The ship according to one of claims 1 or 2, **characterised in that** the recirculation duct (16) extends horizontally from the wind tunnel (3) to the adjoining superstructures (4, 5) in an upper section (7) of the recirculation duct (16).

4. The ship according to claim 3, **characterised in that** the upper section (7) of the recirculation duct (16) and the adjoining superstructures (4, 5) form a continuous upper connection line.

5. The ship according to any one of the preceding claims, **characterised in that** the recirculation duct (16) extends from the wind tunnel (3) to two sides.

6. The ship according to any one of the preceding claims, **characterised in that** the wind tunnel (3) is arranged in the stern region of the ship.

7. The ship according to claim 6, **characterised in that** the distance between the wind tunnel (3) and the stern of the ship is smaller than the distance between the wind tunnel (3) and the superstructures (4, 5).

8. The ship according to any one of the preceding claims, **characterised in that** the wind tunnel (3) extends over at least three decks.

9. The ship according to any one of the preceding claims, **characterised in that** the superstructures (4, 5) protrude from the weather deck (2) by five decks.

## Revendications

1. Bateau, notamment bateau de croisière, qui comporte au moins un pont supérieur (2) et des superstructures (4, 5) adjacentes au pont supérieur (2) avec au moins des cabines (17), une soufflerie (3) orientée verticalement étant prévue sur le bateau dans laquelle un saut en parachute et/ou une expérience de vol peut être simulé à travers un courant d'air orienté vers le haut, la soufflerie (3) étant prévue sur le pont supérieur (2),
**caractérisé en ce**
**que** l'air sortant de la soufflerie (3) dans la zone extrême supérieure est renvoyé à travers un conduit de circulation (6, 16) intégré du point de vue construction dans les superstructures (4, 5) adjacentes au pont supérieur (2).

2. Bateau selon la revendication 1, **caractérisé en ce que** le conduit de circulation (16) s'étend dans la section (6) intégrée dans les superstructures adjacentes (4, 5) dans une section (8) horizontalement à la soufflerie (3) sous le pont supérieur (2).

3. Bateau selon l'une quelconque des revendications 1 ou 2, **caractérisé en ce que** le conduit de circulation (16) s'étend de la soufflerie (3) horizontalement dans une section supérieure (7) du conduit de circulation (16) vers les superstructures adjacentes (4, 5).

4. Bateau selon la revendication 3, **caractérisé en ce que** la section supérieure (7) du conduit de circulation (16) et les superstructures adjacentes (4, 5) constituent une ligne de fermeture supérieure continue.

5. Bateau selon l'une quelconque des revendications précédentes, **caractérisé en ce que** le conduit de circulation (16) s'étend de la soufflerie (3) vers deux côtés.

6. Bateau selon l'une quelconque des revendications précédentes, **caractérisé en ce que** la soufflerie (3) est disposée dans la zone de poupe du bateau.

7. Bateau selon la revendication 6, **caractérisé en ce que** la distance de la soufflerie (3) à la poupe du bateau est plus petite que la distance de la soufflerie (3) aux superstructures (4, 5).

8. Bateau selon l'une quelconque des revendications précédentes, **caractérisé en ce que** la soufflerie (3) s'étend sur au moins trois ponts.

9. Bateau selon l'une quelconque des revendications précédentes, **caractérisé en ce que** les superstructures (4, 5) dépassent le pont supérieur (2) de cinq ponts.
